# FASCICULE DE BREVET EUROPEEN

(11) **EP 0 134 180 B1**
(45) Date de publication et mention de la délivrance du brevet: **10.12.1986**
(21) Numéro de dépôt: 84420121.0
(22) Date de dépôt: 06.07.1984
(51) Int. Cl.: D06B 15/10

(54) **Machine pour l'essorage centrifuge de bobines textiles**
Vorrichtung zum Zentrifugieren von textilen Wickeln
Machine for centrifuging textile bobbins

(30) Priorité: 06.07.1983 FR 8311478
(43) Date de publication de la demande: 13.03.1985
(73) Titulaire: ROBATEL S.L.P.I. Société Anonyme, F-69740 Genas (FR)
(72) Inventeur: Pignal, Maurice, F-07100 Annonay (FR); Tridon, Max, F-69008 Lyon (FR); Martin, Michel, F-69002 Lyon (FR)
(74) Mandataire: Monnier, Joseph

## Description

On sait que les fils ou filaments textiles sont fré- quemment traités par voie humide alors qu'ils se trouvent sous la forme de masses enroulées en bobines. C'est ainsi, notamment, que pour leur teinture, on empile souvent de telles bobines sur ou dans des tubes perforés qu'on monte sur des tiges portées par des plateaux circulaires creux dans lesquels on injecte la solution colorante, de manière qu'elle pénètre dans chacun desdits tubes à travers une ouverture prévue à cet effet. Ceux-ci étant fermés dans le haut, elle doit traverser les bobines et imprégner ainsi régulièrement les fils qui les constituent.

Quand un pareil traitement est terminé, il importe d'essorer chaque masse pour en expulser le liquide qu'elle a retenu. On utilise à cet effet des petites centrifugeuses individuelles recevant chacune une bobine unique. On comprend que cette façon d'opérer pose des problèmes de manutention difficiles du fait que chaque bobine ne représente qu'une masse de fil relativement faible.

L'invention vise à permettre de réaliser une installation grâce à laquelle des manutentions nécessaires puissent être automatisées, au moins en très grande partie, et qui permette par conséquent d'obtenir une production élevée avec relativement peu de main d'oeuvre.

L'installation qui fait l'objet de l'invention est définie dans les revendications.

Le dessin annexé, donné à titre d'exemple, permettra de mieux comprendre l'invention, les caractéristiques qu'elle présente et les avantages qu'elle est susceptible de procurer:
Fig. 1 est une vue en plan d'une première forme d'exécution d'une installation suivant l'invention, le transporteur supérieur n'étant pas figuré.
Fig. 2 est une vue de côté avec coupe suivant II-II (fig. 1) montrant à plus grande échelle le tourniquet constitué par le plateau-support chargé d'empilages de bobines et de socle tournant qui porte cet ensemble.
Fig. 3 est une coupe partielle d'un premier genre d'empilage de bobines.
Fig. 4 est une coupe suivant IV-IV (fig. 3).
Fig. 5 est une coupe semblable à celle de fig. 3, mais correspondant à un autre genre d'empilage.
Fig. 6 est une vue de côté de l'un des postes de l'installation de fig. 1.
Fig. 7 indique sous forme quelque peu schématisée l'ensemble d'un empilage suivant fig. 3 supporté au-dessus d'un tel poste par un chariot correspondant du transporteur supérieur.
Fig. 8 à 14 sont des schémas exposant le fonctionnement du poste de fig. 6.
Fig. 15 est une vue semblable à celle de fig. 7, mais correspondant à un empilage suivant fig. 5.
Fig. 16 est une vue en plan semblable à celle de fig. 1, mais correspondant à une installation dans laquelle les postes sont disposés suivant une rangée circulaire.
Fig. 17 montre en plan une autre forme d'exécution d'une installation suivant l'invention à distributeur intermédiaire propre à alimenter tous les postes d'essorage à peu près simultanément.
Fig. 18 est la vue en élévation correspondante.
Fig. 19 et 20 sont des coupes de détail montrant l'un des dispositifs de doigt gonflable propre à assurer la prise des bobines.
Fig. 21 est un schéma de détail en plan à grande échelle illustrant le fonctionnement du répartiteur à mouvement alternatif disposé en amont des centrifugeuses.
Fig. 22 est une coupe verticale correspondant à fig. 21.
Fig. 23 à 27 indiquent schématiquement le fonctionnement du distributeur intermédiaire.

Le premier élément de l'installation de fig. 1 est constitué par un tourniquet ou manège comprenant un plateau d'embase creux 1 (voir fig. 2) monté à rotation sur un socle 2. Ce plateau porte huit tiges verticales 3 (fig. 2 à 4) sur chacune desquelles on vient embrocher un empilage de bobines 4 maintenues à l'intérieur d'un tube perforé extérieur 5. Pour centrer cet empilage sur la tige, on peut associer à celle-ci un tube intérieur 6, relié à elle par des ailettes radiales 7 et sur lequel les bobines précitées peuvent coulisser librement. Le tube 5 se termine dans le haut par un rebord extérieur 5a.

En variante (fig. 5), les bobines 4 peuvent être montées à friction sur un tube intérieur perforé 8 qui vient s'engager à coulissement libre sur des ailettes telles que 7, mais qui ne sont soudées qu'à la tige 3 considérée. Le tube 8 se prolonge alors dans le haut au-dessus des bobines 4 par une partie comportant un étranglement 8a.

On rappellera très brièvement que lors de l'opération de teinture, le plateau creux 1 est monté sur une tubulure qui se raccorde à son ouverture centrale inférieure 1 a. Les tubes 6 ou 8 étant fermés dans le haut par des couvercles appropriés 6a, 8b retenus par des écrous 3a vissés en bout des tiges 3, on injecte le colorant dans la tubulure précitée et celui-ci est ainsi contraint de traverser radialement les bobines 4 pour les imprégner. C'est après que cette opération ait été effectuée qu'on amène le plateau 1 considéré sur le socle tournant 2 pour réaliser le tourniquet 1-2 précité.

A ce torniquet 1-2 est associée une rangée rectiligne de postes d'essorage 9 (fig. 1). Comme montré fig. 6, chacun d'eux renferme une centrifugeuse élémentaire comprenant une cuve fixe 10, un panier tournant 11 porté par un arbre creux 12, un moteur d'entraînement 13 associé à cet arbre, un poussoir inférieur 14 susceptible de coulisser axialement dans l'arbre 12, un plateau élévateur 15 fixé à l'extrémité supérieure de ce poussoir, un tube coudé 16 renfermant des billes 17 et qui débouche dans le bas du moteur 13 suivant l'axe de celui-ci de manière que les billes 17 puissent agir sur le poussoir 14, et un vérin 18 dont la tige peut coulisser dans la partie horizontale du tube 16 pour repousser les billes qui s'y trouvent en faire ainsi monter le plateau 15 à l'intérieurdu panier perforé 11.

L'ensemble de la cuve 10 et du monteur 13 peut être monté sur des blocs élastiques 10a à la façon connue.

A chaque centrifugeuse élémentaire correspond une table 19 dont la face supérieure affleure substantiellement le bord supérieur de la cuve 10. Sur cette table peut coulisser un tiroir creux 20 dont la hauteur est égale ou très légèrement inférieure à celle d'une bobine 4. Ce tiroir est solidaire d'un bras 21 qui traverse une fente 19a de la table pour venir s'atteler à l'extrémité de la tige d'un vérin horizontal 22. L'agencement est tel que le tiroir, convenablement guidé par des guides appropriés non détaillés (et qui peuvent être constitués par la fente 19a), se déplace suivant un trajet qui passe par l'axe vertical du moteur 13 et du panier perforé 11.

Comme montré fig. 1, si l'on considère la rangée des postes 9, les tiroirs 20 correspondants se déplacent perpendiculairement à celle-ci et l'agencement est tel que lorsque ces tiroirs sont à la position reculée, c'est-à-dire repoussés à fond vers la gauche en fig. 6, ils se trouvent nettement en deçà du plan vertical A-A (fig. 1) passant par l'axe du tourniquet 1-2 et parallèle à l'alignement des postes 9.

La paroi supérieure de chaque tiroir 20 est perforée pour des raisons qu'on comprendra mieux ci-après, et au-dessous de la position reculée de celui-ci, il est prévu sous la table 19 une goulotte collectrice 23 qui débouche dans la cuve 10 par un orifice 10b. On a d'autre part indiqué en 10c la tubulure d'évacuation de ladite cuve.

Au-dessus de la cuve 10 est disposé un poussoir supérieur 24 co-axial à celle-ci et commandé par un vérin 25, et qui porte à son extrémité inférieure un plateau 26.

Sur l'avant de la rangée de postes 9 court un tapis transporteur 27 de largeur relativement grande (plus de trois fois le diamètre d'une bobine 4 dans l'exemple représenté). A chaque poste est associé un couloir incliné 28 qui, partant du haut de la cuve 10 correspondante, descend en direction de ce tapis. Comme le montre fig. 1, ces couloirs sont agencés de manière à se terminer à des emplacements différents de la largeur du tapis 27. Dans l'exemple représenté, en partant de la gauche, le premier couloir 28 est relativement long, le suivant plus court, le troisième encore plus court, puis le quatrième reprend la longueur du premier, et ainsi de suite par groupes de trois.

Si l'on se réfère maintenant à fig. 7, au-dessus du tourniquet 1-2 et de la rangée des postes 9, et dans le plan A-A mentionné plus haut, est disposé un transporteur 29 (à deux rails dans l'exemple représenté) sur lequel peut se déplacer un chariot 30. Celui-ci supporte un premier treuil 31 au câble 31 a duquel est suspendu un système 32 comportant deux mâchoires articulées 33 en forme de crochets à bord inférieur oblique.

Le fonctionnement est le suivant:
En supposant tout d'abord pour fixer les idées qu'on se trouve en face de la disposition suivant fig. 1 (bobines 4 empilées dans un tube extérieur 5), le chariot 30 est amené au-dessus de l'un de ces empilages portés par le plateau 1 du tourniquet, par exemple de celui qui est le plus rapproché du début de la rangée de postes 9. Le premier treuil 31 est alors actionné à la descente et les mâchoires 33 s'ouvrent de façon à passer de part et d'autre du tube extérieur perforé 5 pour revenir s'accrocher au-dessous des rebords 5a. On bloque les bobines à l'intérieur du tube 5 par un moyen quelconque, non représenté, par exemple à l'aide d'une patte prévue à l'extrémité inférieure dudit tube 5 de manière à pouvoir pivoter vers l'intérieur autour d'un axe vertical. Le treuil 31 est ensuite actionné à la levée de façon à soulever l'empilage en cause et à le dégager de la tige 3 correspondante. Le chariot est ensuite déplacé sur la voie 29-29 de manière à amener cet empilage juste au-dessus d'un poste vide immédiatement en arrière de la cuve 10, le tiroir correspondant se trouvant à la position avancée de fig. 6 et le plateau élévateur 15 étant soulevé par le vérin 18, les billes 17 et le poussoir 14 de façon à se trouver au niveau de la table 19, tandis que le plateau supérieur 36 est lui aussi en position haute.

Le treuil 31 est ensuite actionné à la descente jusqu'à déposer l'empilage sur le tiroir 20. On se trouve ainsi à la position indiquée en fig, 8.

La patte ou autre dispositif d'arrêt des bobines 4 à l'intérieur du tube 5 est alors dégagé, de manière que celles-ci puissent glisser librement dans le tube.

Le tiroir 20 recule de façon à dégager le débouché inférieur du tube perforé 5. Bien entendu, il convient à cet effet que le tube ne suive pas le mouvement du tiroir, ce qu'on peut éviter, le cas échéant en prévoyant en arrière de ce tube une barre telle que celle représentée en traits interrompus en 34 (fig. 6 et 8) s'étendant sur toute la rangée de postes. De toute façon, du fait de ce recul la bobine 4 inférieure de l'empilage tombe sur la table 19, puisqu'on a supposé qu'elle pouvait glisser librement dans ledit tube. On se trouve ainsi à la position représentée en fig. 9. Quant au tube, il est retenu dans le sens vertical par des moyens appropriés, non représentés, notamment par le treuil lui-même resté en position au-dessus du poste considéré.

Ceci fait, le tiroir 20 s'avance. Il fait glisser sur la table 19 la bobine 4 inférieure, maintenant dégagée du tube 5, et il l'amène ainsi sur le plateau élévateur 15 (position de fig. 10). Les autres bobines restent maintenues par la paroi supérieure du tiroir.

On peut éventuellement prévoir sur la table 19 des guides latéraux tels que 19b (fig. 6) pour que la bobine 4, repoussée par le tiroir 20, ne puisse dévier latéralement.

Le plateau 15 s'abaisse alors, de sorte que la bobine 4 considérée s'engage dans le panier tournant 11 pour y être soumise à l'action de la force centrifuge. En même temps, le plateau supérieur 26 est abaissé par son vérin 25, de manière à empêcher la bobine de s'écraser en remontant sur la paroi du panier. On arrive ainsi à la position de fig. 11.

Pendant la centrifugation le tiroir 20 recule afin que la bobine 4 suivante de l'empilage tombe sur la table 19, comme indiqué en fig. 12.

Bien entendu, les plateaux 15 et 26 sont agencés de façon à pouvoir tourner librement avec le panier 11. Ainsi, par exemple, le plateau supérieur 26 peut être monté sur un roulement à billes approprié.

Une fois l'essorage terminé, les plateaux 15 et 26 se soulèvent pour ramener la bobine 4 traitée au niveau de la table 19 (position de fig. 13).

Le cycle qu'on vient de décrire se répète alors. Mais cette fois, lors de l'avance du tiroir 20, la nouvelle bobine 4 entraînée par celui-ci repousse la bobine 4 sortie de la cuve 10 et l'amène ainsi sur le couloir 28 correspondant sur lequel elle glisse pour arriver sur le tapis 27 qui l'emmène vers un poste récepteur approprié (non figuré), comme représenté en fig. 14.

On comprend qu'ainsi toutes les bobines de l'empilage peuvent être essorées les unes après les autres. Quand cela est fait, le chariot 30 peut être ramené au-dessus du tourniquet 1-2, lequel a avancé entre temps d'un pas pour présenter un nouvel empilage aux mâchoires 33 du chariot.

Pendant toutes les opérations individuelles décrites, l'empilage de bobines 4, très humide, s'égoutte dans une mesure notable. C'est pour cette raison que le tiroir 20 est prévu à paroi horizontale perforée et que la goulotte collectrice 23 est disposée au-dessous de la table 19 qu'on peut également établir à paroi perforée si sa fente 19a ne suffit pas à assurer l'écoulement de l'eau.

Dans la pratique, on prévoit un nombre de chariots 30 égal à celui des postes et l'on agence pour le transporteur supérieur 29 un parcours de retour vers la position de départ. On peut alors s'arranger de façon que tous les postes de l'installation fonctionnent en même temps. En variante, on pourrait d'ailleurs prévoir des aiguillages ou analogues, afin que lorsque les empilages se trouvent en position utile au-dessus des postes, la voie reste libre pour permettre d'évacuer tout chariot dont l'empilage est épuisé et de le remplacer par un autre portant un empilage complet, le tout sans avoir à arrêter les autres postes.

On comprend par ailleurs que, grâce à la division en trois de la largeur du tapis transporteur 27, les bobines traitées sont évacuées de façon régulière sans risque de se heurter les unes les autres. Il est d'ailleurs possible de programmer l'ensemble de la machine pour éviter toute collision et réaliser un fonctionnement rigoureusement continu.

Il peut arriver que les bobines 4 soient serrées à l'intérieur du tube 5 et qu'elles ne puissent glisser librement dans celui-ci sous le seul effet de leur poids à l'état humide. Pour y parer, on peut alors prévoir sur le chariot 30 (fig. 7) un second treuil 35 dont le câble 35a porte en bout un poids 36 qu'on fait reposer sur l'empilage.

Dans les explications qui précèdent on a supposé que les empilages étaient du genre illustré en fig. 1, c'est-à-dire faits de bobines 4 montées à l'intérieur d'un tube commun 5. Mais on conçoit aisément qu'elle valent également, mutadis mutandis, pour les empilages du type de fig. 5 dans lesquels les bobines sont disposées sur un tube intérieur commun 8. Etant donné qu'alors les forces de frottement entre le tube et les bobines successives sont relativement fortes, on peut, comme montré fig. 15, associer au chariot 30 un vérin auxiliaire 37 disposé sur le côté par rapport aux mâchoires 33 (évidemment prévues ici plus resserrées que dans le cas précédent de façon à coopérer avec l'étranglement 8a), ce vérin auxiliaire portant en bout un doigt 38 en forme de fourche qui vient agir sur la bobine supérieure de l'empilage pour faire glisser l'ensemble de celui-ci sur le tube 8 en direction du bas chaque fois qu'il y a lieu de déposer une nouvelle bobine sur la table 19 au poste considéré.

Dans l'exemple représenté, le vérin 37 a été figuré comme réalisé sous forme télescopique en vue de réduire son encombrement en hauteur.

Fig. 16 indique schématiquement une variante suivant laquelle les postes 9 sont disposés non plus suivant une rangée rectiligne comme en fig. 1, mais bien en cercle. Dans cette réalisation, l'on suspend au chariot 30 de fig. 7 un ensemble mobile de huit voies disposées en étoile et sur lequel roulent huit chariots secondaires. Au départ l'ensemble en étoile se trouve au-dessus du tourniquet 1-2, les huit chariots secondaires sont resserrés vers le centre (diamètre d des empilages), de telle manière que le chariot principal étant centré au-dessus du tourniquet, les treuils associés auxdits chariots secondaires puissent soulever et dégager les huit empilages. Ils s'écartent ensuite les uns des autres (diamètre D) de manière que ces empilages viennent se disposer suivant une étoile identique à celle realisée par les emplacements qu'ils devront occuper une fois mis en place sur les tables 19 des postes 9. Le chariot principal se déplace alors pour se centrer sur l'étoile ainsi constituée par les postes 9. Il est facile de comprendre que si l'écartement diamétral D des chariots secondaires en position écartée a été convenablement choisi, les huit empilages peuvent être directement abaissés sur la table 19 pour que leurs bobines puissent être successivement amenées aux paniers des centrifugeuses.

Dans une telle installation les postes étant orientés dans le sens centrifuge (les centrifugeuses vers l'extérieur du cercle), les bobines essorées sont repoussées sur une sorte de carroussel tournant 39 constitué par un tapis transporteur annulaire convenablement entraîné et elles sont déviées au passage vers le tapis d'évacuation 27 par un déflecteur fixe 40.

On comprend qu'autrement le fonctionnement reste le même que celui décrit plus haut en référence à fig. 8 à 14.

Dans la forme d'exécution de fig. 17 à 27, on retrouve le tapis transporteur d'évacuation 27 avec les couloirs 28 qui lui amènent les bobines essorées 4 provenant de la rangée d'unités de centrifugation 9.

On a indiqué en 41 (fig. 17 et 18) un autoclave dans lequel les bobines 4 sont traitées en vue de leur teinture ou autre opération. Celles-ci sont montées sur des tubes perforés 6 solidaires d'un plateau d'embase 1 (qu'on a supposé déjà retiré de l'autoclave en fig. 17 et 19). Dans l'exemple représenté, ce plateau porte vingt et un tubes répartis suivant deux rangées circulaires concentriques, plus un au centre du plateau.

En outre, sur le plateau d'embase 1, il est prévu un plateau intermédiaire 42, convenablement perforé pour permettre le passage des tubes 6 (et éventuellement celui de l'eau d'égouttage), ce plateau se trouvant ainsi interposé entre les bobines 4 et le plateau d'embase 1.

Il est encore prévu un transporteur supérieur à un ou deux rails 29 (fig. 18) auquel est associé un chariot avec palan (non figuré) propre à permettre d'extraire de l'autoclave 41 l'ensemble du plateau d'embase 1, du plateau intermédiaire 42 des tubes 6 et des bobines à essorer 4 pour l'amener au-dessus d'une fosse 43 (fig. 18), laquelle renferme un vérin 44 destiné à soulever deux tiges 45 qui, traversant le plateau d'embase 1 à travers des perforations appropriées, viennent agir sur le plateau intermédiaire 41 pour le soulever avec les bobines 4, lesquelles glissent alors sur les tubes perforés 6.

Sur le côté de la fosse 43 opposé à l'autoclave 41 est disposé un système ou robot distributeur. Celui-ci comprend une colonne 46 qui porte à rotation une tête 47 en forme de traverse. A chacune de ses extrémités cette tête est équipée d'un vérin vertical 48 dont la tige 49, orientée en direction du bas, supporte un plateau 50, qui pour une position angulaire déterminée de ladite tête 47, se trouve au-dessus de la fosse 43, co-axialement au vérin 44. La face inférieure de ce dernier est équipée de doigts verticaux gonflables 51, fait en caoutchouc ou analogue, dont fig. 19 et 20 montrent le détail. Comme représenté, chacun de ceux-ci est en forme de douille dont l'extrémité inférieure est fermée, tandis que l'extrémité supérieure se raccorde à une embase tronconique 52. Une canalisation 53 prévue dans le plateau 50, permet de raccorder tous les doigts 51 de celui-ci à une même canalisation de commande (non figurée) qu'on peut relier à une source d'air comprimé pour gonfler les doigts, ou au contraire à l'atmosphère pour les dégonfler.

A l'état dégonflé (fig. 20), les doigts 51 ont un diamètre inférieur à celui de l'espace intérieur cylindrique 4a des bobines 4. On peut donc les engager librement dans celles-ci. Si ensuite on les gonfle, ils viennent porter contre la paroi intérieure des bobines 4 en se fixant ainsi à ces dernières, comme le montre bien fig. 19.

Au dessous de la tête 47 et de l'autre côté de la colonne 46 par rapport à la fosse 43, est disposée l'extrémité amont d'un tapis transporteur 54 destiné à amener aux unités de centrifugation 9 les bobines 4 que la tête 47 dépose sur lui à la façon qu'on exposera plus loin. A l'extrémité aval de ce tapis 54, il est prévu un répartiteur dont fig. 21 et 22 montrent le détail. Il comprend essentiellement un écran d'arrêt 55 fait d'une succession de parties semi-circulaires s'ouvrant en direction de la tête 47 et comportant un rayon un peu supérieur à celui des bobines 4. Cet écran se prolonge en direction du bas par les tubes perforés 5 associés aux unités de centrifugation (voir fig. 6), mais qui sont ici fixés en place à demeure, et non plus déplaçables. Aux arêtes de l'écran 55 sont fixées des lames élastiques 56, de hauteur supérieure à celle d'une bobine 4 et qui s'étendent longitudinalement au-dessus du tapis 54. Ces lames sont traversées près de leur bord libre et dans leur partie supérieure par une tige commune 57 qui les relie à un vérin latéral transversal 58, lequel est commandé de façon à les faire osciller comme indiqué par la flèche 59 avec une amplitude substantiellement égale au rayon d'un tube 5 dans un sens et dans l'autre. Comme montré fig. 22, le tapis 54 s'arrête immédiatement en amont des tubes 5, lesquels sont solidaires d'une sorte de tablette 60 qui se prolonge jusqu'au voisinage immédiat du tapis.

Le fonctionnement est le suivant:
En sopposant qu'un ensemble de bobines 4 portées par un plateau d'embase 1 ait été traité dans l'autoclave 41, on ouvre celui-ci et à l'aide d'un palan approprié et d'un transporteur supérieur auquel correspondent le ou les rails 29, on soulève le plateau avec l'embase en question et on l'amène au-dessus de la fosse 43 où il est centré par des moyens appropriés (repères, butées) à la fois en position axiale et en position angulaire.

Pour la suite des explications, on se référera aux schémas de fig. 23 à 27 dans lesquelles les deux plateaux 50 de fig. 17 et 18 on été respectivement référencés 50A et 50B pour les distinguer. On amène tout d'abord le plateau 50A exactement au-dessus de l'ensemble des bobines 4, comme montré en fig. 23. On manoeuvre le vérin 44 de façon à soulever le plateau intermédiaire 42 de la hauteur d'une bobine. On abaisse le plateau précité de manière que ses doigts 51, alors non gonflés, pénètrent à l'intérieur des bobines de la couche supérieure. Bien entendu, cela exige un centrage parfait, mais que tout technicien peut réaliser, éventuellement de façon automatique à l'aide d'un programmateur ou analogue.

Une fois les doigts 51 ainsi introduits dans les bobines 4, on les gonfle, puis on soulève le plateau 50A qui entraîne avec lui les bobines précitées.

On fait alors tourner la tête 47 d'un peu moins d'un demi-tour dans le sens de la flèche 61 (fig. 24) de façon à amener le plateau 50A, ainsi chargé de bobines, au-dessus du transporteur 54, mais à une position légèrement décalée sur le côté (vers le haut en fig. 24). On dégonfle les doigts 51 de ce plateau, de sorte que les bobines tombent sur le transporteur qui les emmène vers la droite, comme indiqué en 4'.

On fait ensuite tourner la tête 47 d'un petit angle, de manière à amener le plateau 50B au-dessus de l'ensemble des bobines 4, comme montré en fig. 25. On soulève à nouveau le plateau intermédiaire 42 de la hauteur d'une bobine, on abaisse le plateau 50B de façon que ses doigts 51 s'engagent à l'état non gonflé dans les bobines de la seconde couche supérieure, on gonfle les doigts et l'on remonte le plateau qui emmène avec lui les bobines de cette couche.

On fait alors tourner la tête 47 d'un demi-tour complet de sorte que la tête 50B chargée de bobines 4 se trouve au-dessus du transporteur 54 et dans l'axe de celui-ci, comme indiqué en fig. 26. On dégonfle les doigts et les bobines de la deuxième couche précitée retombent et sont entraînées comme indiqué en 4' ' .

Pendant ce temps, on a soulevé de la hauteur d'une bobine le plateau intermédiaire 42, on a abaissé le plateau 50A pour engager ses doigts 51 à l'intérieur des bobines de la troisième couche supérieure et on les a gonflés.

On soulève ce plateau 50A qui entraîne les bobines de cette troisième couche et l'on fait tourner la tête 46 de plus d'un demi-tour (flèche 61), de façon à amener le plateau 50A au-dessus du transporteur 54, mais à une position décalée latéralement (vers le bas en fig. 27). On dégonfle les doigts de ce plateau 50A et la couche de bobines qu'il porte (troisième couche supérieure 4"') est évacuée par le transporteur à droite en fig. 27.

On recommence ensuite le cycle qu'on vient de décrire autant de fois que cela est nécessaire pour amener sur le transporteur 54 toutes les bobines portées par le plateau d'embase 1.

Les bobines ainsi entraînées par le transporteur 54 lors de chacune des phases opératoires sus-décrites arrivent au répartiteur constitué par les lames à mouvement alternatif 56. Elles sont ainsi réparties sur toute la largeur du tapis et peuvent arriver à l'écran 55 pour retomber dans les tubes 5.

Pour le reste, le fonctionnement de cette seconde forme d'exécution est identique à celui de la première décrite plus haut.

Bien entendu, le nombre des doigts 51 portés par chacun des plateaux peut être quelconque. On pourrait même concevoir à la limite une machine dans laquelle chaque plateau n'aurait qu'un doigt unique. Par ailleurs, le fonctionnement serait possible avec un seul plateau 50, comme on le conçoit aisément.

On notera que dans l'une et l'autre forme d'exécution, les unités de centrifugation sont facilement démontables, ce qui permet de leur faire comporter des paniers 11 de forme, de diamètre et de hauteur différents.

On remarquera plus particulièrement que l'installation qu'on vient de décrire peut s'adapter à des bobines de forme tronconique. Il suffit que les paniers 11 1 de centrifugation soient conformés de façon correspondante, les bobines à traiter étant chargées avec le petit diamètre dans le bas.

Bien entendu, l'entraînement des paniers peut se faire partout moyen approprié (courroie, moteur individuel, etc...).

On conçoit encore que tout l'ensemble de l'installation puisse être automatisé moyennant utilisation d'un programmateur approprié.

On comprend notamment qu'on pourrait remplacer partout les treuils tels que 31 et 35 par des vérins, utiliser des transporteurs différents de ceux indiqués, prévoir de faire fonctionner les postes en succession, les empilages leur étant amenés individuellement; les vérins 18 pourraient être disposés verticalement sous les paniers 11 et les moteurs 13; ces derniers pourraient être remplacés par un système de couroie sans fin avec moteur unique; etc...

## Revendications

1. Installation pour l'essorage de masses de fil bobiné provenant par exemple d'une opération de teinture et montées à cet effet à l'état empilé sur ou dans des tubes perforés, l'extrémité inférieure de chaque pile communiquant avec l'intérieur d'un plateau-support d'embase creux destiné à recevoir la solution colorante qui traverse ainsi les masses dans le sens centrifuge, et des moyens amovibles, tels que des couvercles fixés à des tiges axiales solidaires du plateau, étant prévus pour fermer l'extrémité supérieure des tubes, caractérisée en ce qu'elle comprend en combinaison:
- des moyens élévateurs (31-33; 44-45-42) pour dégager les empilages de bobines (4) du plateau-support après que les moyens de fermeture (6a) des tubes perforés (6) aient été eux-mêmes dégagés;
-des moyens transporteurs (29-30; 46-58) pour amener à chaque poste individuel un empilage de bobines à essorer dégagé du plateau-support par les moyens élévateurs.
- une rangée d'unités de centrifugation (9) comprenant chacune:
- une centrifugeuse individuelle (10-11 ) propre à recevoir une bobine (4) et comprenant elle-même une cuve fixe (10) ouverte vers le haut et un panier tournant (11) à l'intérieur de celle-ci;
- une table (19) située sur le côté de ladite cuve et propre à recevoir un empilage à bobines à essorer;
- un tiroir (20) coulissant sur cette table et propre à repousser la bobine inférieure de l'empilage au-dessus de la cuve tout en maintenant les autres bobines de cet empilage, puis à revenir à sa position de départ pour laisser retomber sur la table la bobine suivante dudit empilage;
- des moyens (14, 15) propres à recevoir la bobine ainsi repoussée par le tiroir et à la faire descendre à l'intérieur du panier;
- des moyens pour soulever la bobine essorée à un niveau tel qu'elle puisse être repoussée par la bobine suivante amenée par le tiroir;
- et des moyens (27, 28) pour évacuer les bobines essorées ainsi repoussées par les bobines à essorer.

2. Installation suivant la revendication 1, caractérisée en ce que la rangée d'unités de centrifugation (9) est rectiligne.

3. Installation suivant la revendication 1, caractérisée en ce que la rangée d'unités de centrifugation (9) est circulaire.

4. Installation suivant la revendication 1, pour bobines empilées dans des tubes perforés extérieurs qui reposent librement sur le plateau-support, caractérisée en ce que:
- chaque tube extérieur (5) comporte à son extrémité supérieure un rebord (5a) dépassant vers l'extérieur;
- chacun des moyens élévateurs (31-33) comprend une pince (33) dont les extrémités sont équipées de becs propres à se refermer au-dessous dudit rebord pour permettre de soulever le tube (5) avec l'empilage qu'il renferme.

5. Installation suivant la revendication 4, caractérisée en ce qu'elle comprend des moyens propres à empêcher chaque empilage de glisser dans le tube extérieur (5) qui le renferme quand celui-ci est soulevé, ces moyens pouvant être effacés quand l'empilage repose sur la table (19) d'un poste individuel (9).

6. Installation suivant la revendication 4, caractérisée en ce qu'elle comprend des moyens (35-36) propres à repousser vers le bas les bobines (4) dans le tube extérieur (5) pour appliquer la bobine inférieure de l'empilage sur la table (19) quand le poids de celui-ci ne suffit pas à cet effet.

7. Installation suivant la revendication 1, pour bobines simplement empilées sur des tubes intérieurs perforés qui reposent librement sur le plateau-support, caractérisée en ce que:
- chaque tube intérieur (8) comporte à son extrémité supérieure une gorge (8a) qui dépasse au-dessus de l'empilage;
- chacun des moyens élévateur comprend une pince (33) dont les extrémités sont équipées de becs propres à se refermer dans ladite gorge pour permettre de soulever le tube (8) avec l'empilage qu'il entoure.

8. Installation suivant la revendication 7, caractérisée en ce qu'elle comprend des moyens propres à empêcher chaque empilage de glisser sur le tube intérieur qu'il entoure quand celui-ci est soulevé, ces moyens pouvant être effacés quand l'empilage repose sur la table qu'un poste individuel.

9. Installation suivant la revendication 8, caractérisée en ce qu'elle comprend des moyens (37, 38) propres à repousser vers le bas les bobines (4) sur le tube intérieur (8) pour appliquer la bobine inférieure de l'empilage sur la table (19) quand le poids de celle-ci ne suffit pas à cet effet.

10. Installation suivant l'une quelconque des revendications qui précèdent, caractérisée en ce que les moyens transporteurs sont constitués par au moins un rail (29) auquel les moyens élévateurs (31 a) sont suspendus.

11. Installation suivant la revendication 1, notamment pour bobines sortant d'un autoclave de traitement, caractérisée en ce qu'entre l'ensemble empilé de bobines à traiter (4), montées sur des tubes intérieurs (6) et les unités de centrifugation (9), est interposé un dispositif comportant au moins un plateau (50) mobile verticalement et pourvu de doigts gonflables (51) orientés verticalement vers le bas, susceptibles d'être engagés à l'état non gonflé à l'intérieur de la couche supérieure de bobines (4), soulevée au-dessus de l'extrémité supérieure des tubes (6), puis d'être gonflés de manière à être rendus solidaires de celles-ci, ce plateau (50) étant porté par une tête pivotante (47) qui permet ainsi d'amener les bobines de ladite couche au-dessus d'un transporteur approprié (54) lequel les amène à son tour aux unités de centrifugation (9).

12. Installation suivant la revendication 11, caractérisée en ce qu'elle comprend deux plateaux (50) à doigts gonflables (31 ), portés par une même tête pivotante (46) à l'opposé l'un de l'autre.

13. Installation suivant la revendication 11, caractérisée en ce qu'entre le transporteur (54) et les unités de centrifugation (9) est disposé un répartiteur (57-67) qui répartit les bobines (4) sur la largeur du transporteur.

14. Installation suivant la revendication 13, caractérisée en ce que le répartiteur est constitué par une série de lames élastiques (56) orientées longitudinalement par rapport au transporteur (54) et situées substantiellement dans les plans verticaux qui séparent les unités de centrifugation (9) successives, ces lames étant fixées à un écran d'arrêt (55) qui arrête les bobines (4) au-dessus de l'entrée de tubes (5) les amenant auxdites unités, tandis que leurs extrémités libres sont entraînées en va-et-vient transversalement au transporteur (54) suivant une amplitude qui correspond substantiellement à la largeur d'une unité de centrifugation (9).

15. Installation suivant la revendication 11, caractérisée en ce qu'entre le plateau d'embase (1) qui porte les tubes intérieurs (6) sur lesquels sont empilées les bobines (4) et ces bobines elles-même est interposé un plateau intermédiaire (42) libre de coulisser sur lesdits tubes (6), des moyens (43-44-45) étant prévus pour soulever ce plateau intermédiaire (42) afin d'élever à chaque fois de la hauteur d'une bobine (4) la couche de telles bobines qui se trouve au-dessous du plateau (50) à doigts gonflables (1).

16. Installation suivant la revendication 1, caractérisée en ce que les moyens (14, 15) prévus à chaque poste (9) pour recevoir la bobine (4) repoussée sur la table par le tiroir (20) et pour la faire descendre dans le panier (11), et ceux propres à la soulever ensuite pour lui permettre d'être repoussée par la bobine suivante amenée par le tiroir comprennant un plateau (15) mobile verticalement à l'intérieur du panier (11) et pouvant tourner avec celui-ci, ce plateau étant porté par une tige (14) qui coulisse dans un guide concentrique au panier, des moyens (16, 17, 18) étant prévus pour soulever et abaisser cette tige lors de l'expulsion d'une bobine essorée et de la réception de la bobine à essorer qui la suit.

17. Installation suivant la revendication 16, caractérisée en ce qu'elle comprend en outre un plateau mobile supérieur (26) disposé co-axialement au panier (11) de chaque poste et propre à être abaissé sur la bobine (4) en cours d'essorage pour la maintenir dans le panier.

## Patentansprüche

1. Vorrichtung zum Zentrifugieren von textilen Wickeln, die z.B. von einem Färbevorgang kommen und zu diesem Zweck auf oder in durchbrochenen Rohren gestapelt sind, wobei das untere Ende jedes Stapels mit dem Inneren einer Trägerplatte mit hohlem Sockel zum Auffangen der Farblösung, die auf diese Weise die Wickel in Zentifugalrichtung durchsetzt, in Verbindung steht, und entfernbare Mittel, wie Deckel, vorgesehen sind, welche an mit der Platte fest verbundenen senkrechten axialen Schäften befestigt sind und zum Verschliessen des oberen Endes der Rohre dienen, gekennzeichnet durch folgende Merkmale, einzeln genommen oder in Kombination:
- Hebeorgane (31-33; 44-45-42) zum Abnehmen der Wickelstapel (4) von der Trägerplatte, nachdem die Verschlussmittel (6a) der durchbrochenen Rohre (6) selbst gelöst wurden;
- Fördermittel (29-30; 46-58), die jeder einzelnen Stelle einen zu schleudernden Wickelstapel zuführen, welcher durch die Hebeorgane von der Trägerplatte abgehoben wurde;
- ein Reihe Zentrifugiereinheiten (9), bestehend jeweils aus
- einer Einzelzentrifuge (10-1 DzurAufnahme eines Wickels (4), die ihrerseits eine feste, nach oben offene Wanne (10) sowie einen darin drehbaren Korb (11) umfasst;
-- einem seitlich von dieser Wanne befindlichen Tisch (19) zur Aufnahme eines zu schleudernden Wickelstapels;
- einem auf diesem Tisch gleitenden Schieber (20), der den untersten Wickel des Stapels über die Wanne schiebt und dabei die anderen Wickel des Stapels festhält und danach in seine Ausgangsstellung zurückkehrt, um den nächsten Wickel dieses Stapels auf den Tisch fallen zu lassen;
- Mitteln (14, 15), welche den so vom Schieber vorgeschobenen Wickel aufnehmen und ihn in den Korb herabsinken lassen;
- Mitteln, die den geschleuderten Wickel so hoch anheben, dass er durch den nächsten, vom Schieber zugeführten Wickel verschoben werden kann, und
- Mitteln (27, 28) zum Entfernen der geschleuderten und auf diese Weise von den zu zentrifugierenden Wickeln verschobenen Wickel.

2. Vorrichtung nach Anspruch 1, dadurch gekennzeichnet, dass die Reihe der Zentrifugiereinheiten (9) geradlinig ist.

3. Vorrichtung nach Anspruch 1, dadurch gekennzeichnet, dass die Reihe der Zentrifigiereinheiten (9) kreisförmig ist.

4. Vorrichtung nach Anspruch 1 für Wickel, die in durchbrochenen Aussenrohren gestapelt sind, welche frei auf der Trägerplatte ruhen, dadurch gekennzeichnet, dass jedes Aussenrohr (5) an seinem oberen Ende einen nach aussen abstehenden Rand (5a) aufweist und jedes Hebeorgan (31-33) einen Greifer (33) besitzt, dessen Enden Backen tragen, welche sich unter dem Rand (5a) schliessen, so dass das Rohr (5) mit dem darin enthaltenen Stapel gehoben werden kann.

5. Vorrichtung nach Anspruch 4, gekennzeichnet durch Mittel zum Verhindern, dass jeder Stapel in dem ihn umschliessenden Aussenrohr (5) bei dessen Aufheben gleitet, wobei diese Mittel entfernbar sind, wenn der Stapel auf dem Tisch (19) einer einzelnen Schleuderstelle (9) ruht.

6. Vorrichtung nach Anspruch 4, gekennzeichnet durch Mittel (35, 36), die die Wickel (4) im Aussenrohr (5) nach unten schieben und so den untersten Wickel des Stapels auf den Tisch (19) drücken, wenn das Gewicht des Stapels hierzu nicht ausreicht.

7. Vorrichtung nach Anspruch 1 für Wickel, die einfach auf durchbrochenen Innenrohren gestapelt sind, welche frei auf der Trägerplatte ruhen, dadurch gekennzeichnet, dass jedes Innenrohr (8) an seinem oberen Ende eine über dem Stapel liegende Nut (8a) aufweist und jedes Hebeorgan einen Greifer (33) besitzt, dessen Enden Backen tragen, die in die Nut greifen, so dass das Rohr (8) mit dem darauf befindlichen Stapel gehoben werden kann.

8. Vorrichtung nach Anspruch 7, gekennzeichnet durch Mittel zum Verhindern des Gleitens jedes Stapels auf dem Innenrohr, das er umfängt, wenn letzteres angehoben ist, wobei diese Mittel entfernbar sind, wenn der Stapel auf dem Tisch einer einzelnen Schleuderstelle ruht.

9. Vorrichtung nach Anspruch 8, gekennzeichnet durch Mittel (37, 38), die die Wickel (4) auf dem Innenrohr (8) nach unten schieben, um den untersten Wickel des Stapels auf den Tisch (19) zu drücken, wenn das Gewicht desselben hierzu nicht ausreicht.

10. Vorrichtung nach einem der vorhergehenden Ansprüche, dadurch gekennzeichnet, dass die Fördermittel von mindestens einer Schiene (29) gebildet sind, an der die Hebeorgane (31 a) aufgehängt sind.

11. Vorrichtung nach Anspruch 1, insbesondere für von einem Behandlungsautoklaven kommende Wickel, dadurch gekennzeichnet, dass zwischen der Gesamtheit der gestapelten, zu behandelnden, auf Innenrohren (6) sitzenden Wickel (4) und den Zentrifugiereinheiten (9) eine Einrichtung vorgesehen ist, mit mindestens einer senkrecht beweglichen Platte (50), die mit senkrecht nach unten gerichteten, aufblasbaren Fingern (51) versehen ist, welche in nicht aufgeblasenem Zustand ins Innere der oberen, über das obere Ende der Rohre (6) gehobenen Schicht von Wickeln (4) eindringen, dann aufgeblasen werden, so dass sie mit diesen verbunden sind, wobei die Platte (50) von einem schwenkbaren Kopf (47) getragen wird, mit dessen Hilfe die Wickel dieser Schicht über einen geeigneten Förderer (54) geführt werden, der sie seinerseits zu den Zentrifugiereinheiten (9) bringt.

12. Vorrichtung nach Anspruch 11, gekennzeichnet durch zwei Platten (50) mit aufblasbaren Fingern (51), die von einem schwenkbaren Kopf (46) einander gegenüberliegend getragen werden.

13. Vorrichtung nach Anspruch 11, dadurch gekennzeichnet, dass zwischen dem Förderer (54) und den Zentrifugiereinheiten (9) ein Verteiler (57-61) angeordnet ist, der die Wickel (4) auf der Breite des Förderers verteilt.

14. Vorrichtung nach Anspruch 13, dadurch gekennzeichnet, dass der Verteiler aus einer Reihe elastischer Blätter (56) besteht, die bezüglich des Förderers längsgerichtet sind und im wesentlichen in den Ebenen liegen, welche die aufeinanderfolgenden Zentrifugiereinheiten (9) voneinander trennen, wobei diese Blätter an einem Halteschirm (55) befestigt sind, der die Wickel (4) über der Eintrittsöffnung der sie zu den Einheiten (9) führenden Rohre (5) anhält, während die freien Blattenden quer zum Förderer (54) mit einer Amplitude, die im wesentlichen der Breite einer Zentrifugiereinheit (9) entspricht, hin-und herbewegt werden.

15. Vorrichtung nach Anspruch 11, dadurch gekennzeichnet, dass zwischen der Sockelplatte (1), die die Innenrohre (6) mit den darauf gestapelten Wickeln (4) trägt, und diesen Wickeln selbst eine auf den Rohren (6) frei gleitbare Zwischenplatte (42) eingefügt ist, wobei Mittel (43-44-45) zum Heben dieser Zwischenplatte (42) vorgesehen sind, damit die Schicht solcher Wickel, die sich unter der Platte (50) mit aufblasbaren Fingern (51) befinden, jedesmal um die Höhe eines Wickels (4) angehoben wird.

16. Vorrichtung nach Anspruch 1, dadurch gekennzeichnet, dass die Mittel (14, 15), welche bei jeder Stelle (9) zur Aufnahme des vom Schieber (20) auf den Tisch geschobenen Wickels (4) und zum Absenken desselben in den Korb (11) vorgesehen sind, sowie die Mittel zum nachfolgenden Anheben desselben, damit er durch den nächsten, vom Schieber zugeführten Wickel verschoben werden kann, eine im Innern des Korbes (11) senkrecht bewegliche und mit diesem drehbare Platte (15) aufweisen, welche von einem in einer zum Korb konzentrischen Führung gleitenden Schaft (14) getragen ist, wobei Mittel (16, 17, 18) vorgesehen sind, die diesen Schaft beim Ausstossen eines geschleuderten Wickels und bei der Aufnahme des darauffolgenden, noch zu schleudernden Wickels heben bzw. senken.

17. Vorrichtung nach Anspruch 16, gekennzeichnet durch eine obere, koaxial zum Korb (11) jeder Stelle angeordnete bewegliche Platte (26), die während des Schleudervorgangs auf den Wickel (4) herabgesenkt wird und ihn im Korb hält.

## Claims

1. An installation for the drying masses of reeled thread resulting for example from a dyeing operation which are mounted in a stacked state on or in perforated tubes, the lower end of each pile communicating with the interior of a support plate of a hollow base intended to receive the colouring solution which passes centrifugally through the masses, and removable means, such as covers fixed to axial rods which are integral with the plate, being provided to close the upper end of the tubes, characterised in that it comprises in combination:
- lifting means (31-33; 44-45-42) to disengage the stacks of bobbins (4) from the support plate after the closing means (6a) of the perforated tubes (6) have themselves been disengaged;
- transporting means (29-30; 46-58) to bring to each individual station a stack of bobbins which is to be dried and which has been disengaged from the support plate by the lifting means;
- a row of centrifuging units (9) each comprising:
- an individual centrifugal machine (10-11) adapted to receive a bobbin (4) and comprising a fixed upwardly open tank (10) and a rotary basket (11) in the interior thereof;
- a table (19) situated to one side of the said tank and adapted to receive a stack of bobbins which are to be dried;
- a slide (20) sliding on this table adapted to push away the lower bobbin from the stack above the tank whilst retaining the other bobbins of the stack, and then to return to its starting position to drop the next bobbin of the said stack on to the table;
- means (14, 15) adapted to receive the bobbin thus pushed away by the slide and to cause it to fall into the interior of the basket;
- means to raise the dried bobbin to a level such that it can be pushed away by the following bobbin which has been brought by the slide;
- and means (27, 28) to carry away the dried bobbins which have been thus pushed away by the bobbins which are to be dried.

2. Installation according to Claim 1, characterised in that the row of centrifuging units (9) is rectilinear.

3. Installation according to Claim 1, characterised in that the row of centrifuging units (9) is circular.

4. Installation according to Claim 1, for bobbins stacked in exterior perforated tubes which rest freely on the support plate, characterised in that:
- each exterior tube (5) comprises at its upper end a rim (5a) projecting towards the exterior;
- each of the lifting means (31-33) comprises a gripper (33) the ends of which are equipped with nose pieces adapted to close round beneath the said rim to allow the tube (5) to be raised with the stack which it contains.

5. Installation according to Claim 4, characterised in that it comprises means to prevent each stack from sliding in the exterior tube (5) in which it is contained when the latter is raised, these means being able to be drawn aside when the stack rests on the table (19) of a individual station (9).

6. Installation according to Claim 4, characterised in that it comprises means (35-36) to push the bobbins (4) away downwardly in the exterior tube (5) so applying the lower bobbin of the stack on to the table (19) when the weight thereof is not sufficient for this purpose.

7. Installation according to Claim 1, for bobbins simply stacked on interior perforated tubes which rest freely on the support plate, characterised in that:
- each interior tube (8) comprises at its upper end a groove (8a) which projects above the stack;
-each of the lifting means comprises a gripper (33) the ends of which are equipped with nose pieces suited to close round in the said groove to allow the tube (8) to be raised with the stack which surrounds.

8. Installation according to Claim 7, characterised in that it comprises means adapted to prevent each stack from sliding on the interior tube which it surrounds when the latter is raised, these means being able to be drawn aside when the stack rests on the table of an individual station.

9. Installation according to Claim 8, characterised in that it comprises means (37, 38) adapted to push the bobbins (4) away downwardly on the interior tube (8) so applying the lower bobbin of the stack on the table (19) when the weight thereof is not sufficient for this purpose.

10. Installation according to any one of the preceding Claims, characterised in that the transporting means are constituted by at least one rail (29) on which the lifting means (31 a) are suspended.

11. Installation according to Claim 1, in particular for bobbins leaving a treatment autoclave, characterised in that between the stacked assembly of bobbins to be treated (4), mounted on interior tubes (6) and the centrifuging units (9), there is interposed a device comprising at least one vertically movable plate (50) provided with inflatable fingers (51) oriented vertically downward which are able to be, engaged in the non-inflated state with the interior of the upper layer of bobbins (4), raised above the upper end of the tubes (6), and then to be inflated so as to be made integral therewith, the plate (50) being carried by a pivoting head (47) which thus allows the bobbins of the said layer to be brought above a suitable transporter (54) which brings them in turn to the centrifuging units (9).

12. Installation according to Claim 11, characterised in that it comprises two plates (50) with inflatable fingers (31), carried by the same pivoting head (46) one opposite the other.

13. Installation according to Claim 11, characterised in that between the transporter (54) and the centrifuging units (9) there is arranged a distributor (57-61) which distributes the bobbins (4) over the width of the transporter.

14. Installation according to Claim 13, characterised in that the distributor is constituted by a series of elastic strips (56) oriented longitudinally in relation to the transporter (54) and situated substantially in the vertical planes which separate the successive centrifuging units (9), these strips being fixed to an arresting screen (55) which arrests the bobbins (4) above the entry of tubes (5) bringing them to the said units, whilst their free ends are entrained to and fro transversely to the transporter (54) following an amplitude which corresponds substantially to the width of one centrifuging unit (9).

15. Installation according to Claim 11, characterised in that between the base plate (1) which car- riesthe interiortubes (6) on which the bobbins (4) are stacked, and these bobbins themselves, there is interposed an intermediate plate (42) which is free to slide on the said tubes (6), means (43-44-45) being provided to raise this intermediate plate (42) so as to lift it the height of one bobbin (4) each time, the layer of such bobbins being situated beneath the plate (50) with inflatable fingers (51).

16. Installation according to Claim 1, characterised in that the means (14, 15) provided at each station (9) to receive the bobbin (4) which has been pushed away on the table by the slide (20) and been caused to drop in the basket (11), and those means adapted to lift it to allow it to be pushed away by the following bobbin brought by the slide, comprise a plate (15) which is movable vertically in the interior of the basket (11) and is able to turn therewith, this plate being carried by a rod (14) which slides in a guide concentric with the basket, means (16, 17, 18) being provided to raise and lower this rod on expulsion of a dried bobbin and on receipt of the following bobbin to be dried.

17. Installation according to Claim 16, characterised in that it comprises in addition an upper movable plate (26) arranged co-axially to the basket (11) of each station and adapted to be lowered on the bobbin (4) in the course of drying to keep it in the basket.
